# EUROPÄISCHE PATENTANMELDUNG

(11) **EP 4 703 552 A1**
(43) Veröffentlichungstag der Anmeldung: **04.03.2026**
(21) Anmeldenummer: 24196457.6
(22) Anmeldetag: 26.08.2024
(51) Int. Cl.: E06B 7/16

(54) **SCHIEBETÜRDICHTUNG**

(71) Anmelder: ASSA ABLOY (Schweiz) AG, 8805 Richterswil (CH)
(72) Erfinder: BRÄNDLE, Andreas, 8400 Winterthur (CH); WALTER, Lukas Richard, 8737 Benken (CH)
(74) Vertreter: Clerc, Natalia

(57) **Zusammenfassung**

Eine Schiebetürdichtung zur Dichtung eines Türspalts weist ein erstes Dichtungsteil zur Befestigung an einem ortsfesten Element (A, E, S) einer Schiebetür und ein zweites Dichtungsteil zur Befestigung an einem verschiebbaren Türflügel (F) der Schiebetür auf. Das erste Dichtungsteil und das zweite Dichtungsteil verlaufen parallel zueinander und definieren eine Längsrichtung (L). Sie bilden gemeinsam eine Barriere aus, um den Türspalt zu verschliessen. Die Barriere definiert eine Querrichtung (Q). Die Barriere weist mindestens ein selbstausrichtendes Element auf, das in einem Lager geführt beweglich gehalten ist. Die erfindungsgemässe Schiebetürdichtung lässt sich vielseitig einsetzen und ermöglicht ein reibungsfreies und geräuscharmes Betätigen der Schiebetürdichtung.

## Beschreibung

### TECHNISCHES GEBIET

Die vorliegende Erfindung betrifft eine Schiebetürdichtung zur Dichtung eines Türspalts einer Schiebetür, insbesondere eines oberen Türspalts.

### STAND DER TECHNIK

Aufgrund ihrer Aufhänge- und Bewegungseinheit ist eine Dichtung eines oberen Spalts der Schiebetür erschwert.

DE 2 206 186 A offenbart eine Dichtung für Schiebetüren, die Reibungsbelastungen verringern soll, in dem das Gleiten der Abdichtteile in Längsrichtung aufeinander während des Öffnens und Schliessens der Tür vermieden wird. Hierzu wird der bewegbare Türflügel beim Schliessen in drei orthogonale Richtungen bewegt. Derartige Türen sind nicht mehr zeitgemäss.

EP 1 860 272 A2 schlägt vor, eine Dichtung mit einer bewegbaren Dichtleiste im oberen Bereich eines vertikalen Rahmenteils anzuordnen, um in horizontaler Richtung den Rahmen gegenüber einem Türblatt des verschiebbaren Türflügels zu dichten. EP 2 366 857 A2 schlägt vor, eine Dichtschiene mit einer bewegbaren Dichtleiste am Laufwagen des verschiebbaren Türflügels so anzuordnen, dass sich die Dichtleiste ebenfalls in horizontaler Richtung bewegt und gegenüber dem Türrahmen dichtet.

EP 3 825 503 A1 zeigt eine Schiebetür mit einer beim Schliessen des Türflügels automatisch bewegbaren Dichtleiste, die auf einer oberen Stirnseite des Türflügels angeordnet ist und in vertikaler Richtung nach oben dichtet.

DE 20 2007 006 127 U1 beschreibt ein Schiebeelement eines Raumteilers mit einer an der Unterseite eines Schiebekörpers angeordneten leistenförmigen flexiblen Dichtung, die in einer Nut einer Schiene eingefügt ist. Eine obere Dichtung ist nicht gezeigt.

DE 2 302 234 A zeigt eine Abdichtungsvorrichtung für faltbare Trennwände in Form von auf dem bewegbaren Wandkörper angeordneten flexiblen Profilstreifen.

### DARSTELLUNG DER ERFINDUNG

Es ist eine Aufgabe der Erfindung, eine Schiebetürdichtung zu schaffen, welche zur Dichtung eines Türspalts, insbesondere eines oberen Türspalts, geeignet ist und welche vielfältig einsetzbar ist.

Diese Aufgabe löst eine Schiebetürdichtung mit den Merkmalen gemäss Patentanspruch 1.

Die erfindungsgemässe Schiebetürdichtung weist ein erstes Dichtungsteil zur Befestigung an einem ortsfesten Element einer Schiebetür und ein zweites Dichtungsteil zur Anordnung an einem verschiebbaren Türflügel der Schiebetür auf. Das erste Dichtungsteil und das zweite Dichtungsteil verlaufen parallel zueinander und definieren eine Längsrichtung. Das erste Dichtungsteil und das zweite Dichtungsteil bilden gemeinsam eine Barriere aus, um den zwischen dem ortsfesten Element und dem verschiebbaren Türflügel ausgebildeten Türspalt zu verschliessen. Die Barriere definiert eine Querrichtung, die senkrecht zur Längsrichtung verläuft. Die Barriere weist mindestens ein selbstausrichtendes oder selbstausgleichendes Element auf, das in einem Lager geführt beweglich gehalten ist.

Der Begriff "selbstausrichtend" wird in diesem Text gleichbedeutend mit "selbstausgleichend" verwendet. Ein selbstausrichtendes Element passt sich dank seiner Beweglichkeit den äusseren Gegebenheiten an und nimmt eine den Umständen entsprechende optimale Position ein.

Die Querrichtung verläuft in der Fläche der Barriere, mit welcher die Barriere den Spalt verschliesst. Aufgrund der Anordnung ist das zweite Dichtungsteil relativ zum ersten Dichtungsteil in Längsrichtung verschiebbar.

Dank des selbstausrichtenden Elements lässt sich die Schiebetürtürdichtung mit einfachen Bauteilen und mit einem hohen Flexibilitätsgrad an Gestaltungsmöglichkeiten ausbilden, ohne dass Dichtungen mit bewegbaren Dichtleisten, d.h. sogenannte Absenkdichtungen, verwendet werden müssen. Die Schiebetürdichtung passt sich automatisch den Gegebenheiten vor Ort an.

Die Verwendung einer Barriere mit mindestens einem selbstausrichtenden Element vermeidet unerwünschte Geräusche beim Öffnen und Schliessen der Schiebetür und bietet einen optimalen Lichtschutz.

Die erfindungsgemässe Schiebetürdichtung benötigt keine Auslösemechanik, weil die Barriere in jeder Position des bewegbaren Türflügels die benötigte Dichtfläche ausbildet. Trotzdem ist die Dichtung nicht statisch, sondern passt sich dank dem mindestens einen selbstausrichtenden Element dynamisch an. Die erfindungsgemässe Schiebetürdichtung kombiniert somit die Vorteile einer automatischen Absenkdichtung mit denjenigen von statischen Dichtungen, ohne deren Nachteile zu übernehmen.

Die erfindungsgemässe Ausbildung der Schiebetürdichtung ermöglicht eine vielseitige Verwendung der Schiebetürdichtung, insbesondere im oberen Bereich der Schiebetür, auch im Bereich der Laufschiene und des Laufrads. Die Schiebetürdichtung muss nicht jeweils an eine spezifische Ausbildung eines Schiebetürsystems angepasst werden, sondern sie lässt sich in derselben Ausbildung in unterschiedlichen Systemen verwenden. Die Grundelemente der Schiebetürdichtung lassen sich mit unterschiedlichen Bauteilen ergänzen, die eine Vielzahl an Einbauvarianten ermöglichen. Dies erhöht die Flexibilität und reduziert die Herstellungskosten. Insbesondere lässt sie sich auch in Schiebetüren verwenden, die eine Einzugsdämpfung aufweisen.

Des Weiteren lassen sich auch bereits montierte Schiebetüren mit einer derartigen Schiebetürdichtung nachrüsten.

Die Schiebetürdichtung ist äusserst platzsparend und lässt sich auch für Glastüren verwenden.

Dank dem Selbstausgleich bzw. der Selbstausrichtung der Barriere ist die Herstellung und die Montage vereinfacht. Ferner lassen sich einzelne Elemente der Dichtung einfacher auswechseln.

Die Barriere mit dem selbstausrichtenden Element minimiert die Kräfte, die bei Verschiebung des Türflügels aufzubringen sind, und erhöht somit den Nutzungskomfort.

Die Schiebetürdichtung lässt sich zum Dichten des oberen Türspalts einsetzen. Je nach Position der Schiebetürdichtung in der Schiebetür kann sie die obere Stirnseite des Türflügels gegenüber einem oberhalb dieser Stirnfläche angeordneten ortsfesten Bauteils dichten oder sie kann eine seitliche Stirnfläche des Türflügels gegenüber einem seitlich dazu angeordneten ortsfesten Element dichten. Verläuft die Längsrichtung der montierten Schiebetürdichtung horizontal, so lässt sie sich zur Dichtung eines oberen oder eines unteren Türspalts verwenden. Verläuft die Längsrichtung im eingebauten Zustand vertikal, so lässt sie sich zur Dichtung eines vertikalen Türspalts verwenden.

Wird die Schiebetürdichtung zum Dichten des unteren Türspalts verwendet, so lässt sie sich barrierefrei anordnen.

Vorzugsweise ist das selbstausrichtende Element mindestens eine Dichtleiste, die parallel zur Längsrichtung verläuft. Vorzugsweise sind eine erste und eine zweite Dichtleiste vorhanden, die beide parallel zur Längsrichtung verlaufen, wobei mindestens eine davon ein selbstausrichtendes Element ist.

Vorzugsweise ist die erste Dichtleiste oder die zweite Dichtleiste in einer Richtung parallel zur Querrichtung und/oder parallel zur Längsrichtung schwimmend in der anderen Dichtleiste gelagert ist. Die schwimmende Lagerung ist ein optimales Mittel zur Selbstausrichtung bzw. Selbstausgleichung.

Eine schwimmende Lagerung hat den Vorteil, dass bei montierter Schiebetürdichtung die relative Position der zwei Dichtleisten zueinander in der Vertikalen und/oder in der Horizontalen selbsttätig anpassen, auch wenn beispielsweise die Bodenhöhe des Türflügels neu eingestellt wird.

Die bereits erwähnten Vorteile treffend insbesondere für die Ausführungsformen mit schwimmender Lagerung zu und besonders für Ausführungsformen, in welchen die Dichtleisten in Richtung parallel zur Querrichtung schwimmend gelagert sind.

Vorzugsweise sind die erste und die zweite Dichtleiste gemeinsam Teil des am verschiebbaren Türflügel befestigbaren zweiten Dichtungsteils oder sie sind gemeinsam Teil des am ortsfesten Schiebetürelement befestigten ersten Dichtungsteils. Vorzugsweise sind die zwei Dichtleisten in diesen Fällen in Längsrichtung unverschiebbar miteinander verbunden, jedoch vorzugsweise in Richtung parallel zur Querrichtung schwimmend miteinander verbunden.

Die Dichtleisten sind vorzugsweise Längsprofile, wobei sie gleich lang ausgebildet sind. Sie erstrecken sich annähernd über die gesamte Breite des Schiebetürflügels, wenn sie Bestandteil des verschiebbaren Dichtungsteil sind und sie sind annähernd gleich lang wie die Laufschiene, wenn sie Bestandteil des ortsfesten Dichtungsteils sind.

In anderen Ausführungsformen ist eine der zwei Dichtleisten Bestandteil des ersten Dichtungsteils und die andere der zwei Dichtleisten ist Bestandteil des zweiten Dichtungsteils. In diesem Falle sind die zwei Dichtleisten in ihrer Längsrichtung relativ zueinander verschiebbar. Vorzugsweise sind sie jedoch nach wie vor schwimmend zueinander gelagert. Die am ersten Dichtungsteil angeordnete Dichtleiste weist vorzugsweise eine Länge auf, die der Laufschiene entspricht. Die andere Dichtleiste weist vorzugsweise eine Länge auf, die der Breite des Türflügels entspricht.

Vorzugsweise weist die erste oder die zweite Dichtungsleiste eine in Längsrichtung verlaufende Aufnahmenut mit u-förmigem oder c-förmigen Querschnitt auf und die andere Dichtungsleiste ein in Längsrichtung verlaufendes Gegenstück mit passendem Querschnitt auf. Das Gegenstück ist vorzugsweise in Querrichtung und somit senkrecht zur Längsrichtung schwimmend in der gelagert. Andere Arten der schwimmenden Lagerung sind möglich. Ebenso sind andere Querschnitte der Nuten und der Gegenstücke möglich. Die Nut und das Gegenstück erstrecken sich jeweils vorzugsweise über die gesamte Länge der jeweiligen Dichtleiste. Vorzugsweise ist die Nut auf beiden Stirnseiten offen ausgebildet.

Die ersten Dichtleiste und/oder die zweite Dichtleiste ist in einigen Ausführungsformen flexibel oder weich ausgebildet. In anderen Ausführungsformen ist eine Dichtleiste weich oder flexibel und die andere steif oder starr ausgebildet. Vorzugsweise sind jedoch beide Dichtleisten steif oder starr ausgebildet. "Starr" wird in diesem Text als nicht beweglich und nicht elastisch verstanden, "steif' als nicht weich, nicht beweglich, jedoch mit einer sehr geringen Beweglichkeit.

Vorzugsweise ist mindestens eine der zwei Dichtleisten um eine parallel zur Längsrichtung verlaufenden Achse schwenkbar. Dies erhöht die Montagefreundlichkeit dank einer weiteren Selbstausgleichung bzw. Selbstausrichtung, verringert die Abnutzung durch sich reibende Teile, verringert aus demselben Grund die Bedienungskräfte und die Geräuschbildung.

In bevorzugten Ausführungsformen ist mindestens ein der Dichtleisten um eine parallel zur Längsrichtung verlaufende Achse schwenkbar. Dies erhöht die Selbstausgleichung bzw. die Selbstausrichtung der einzelnen Elemente. Einbautoleranzen sind erhöht.

In besonders bevorzugten Ausführungsformen sind die Freiheitsgrade der einzelnen Bauteile und somit die Selbstausgleichung bzw. Selbstausrichtung der Schiebetürdichtung maximiert, indem die erste Dichtleiste und die zweite Dichtleiste um je eine parallel zur Längsrichtung verlaufende Achse schwenkbar sind.

Die Schwenkbarkeit lässt sich auf unterschiedliche Art und Weise erzielen. Vorzugsweise ist sie geführt. Alternativ lässt sie sich beispielsweise über eine federnde oder eine flexible Verbindung erzielen. In bevorzugten Ausführungsformen weist die mindestens eine schwenkbare Dichtleiste einen sich über ihre gesamte Länge erstreckenden Schwenkkörper auf, wobei der Schwenkkörper vorzugsweise einen runden Querschnitt aufweist. Vorzugsweise ist Schwenkkörper hohl ausgebildet ist und er weist eine senkrecht zur Längsrichtung und parallel zur Querrichtung offene Nut auf. Der Schwenkkörper weist somit vorzugsweise die Form eines Hohlprofils auf, das vorzugsweise in Längsrichtung geschlitzt ist. Der Schwenkkörper ist vorzugsweise einteilig mit einem Dichtkörper verbunden. Der Dichtkörper der einen Dichtleiste ist vorzugweise im Dichtkörper der anderen Dichtleiste schwimmend gelagert.

In einigen Ausführungsformen sind die erste und die zweite Dichtleiste direkt am ortsfesten und am verschiebbaren Teil der Schiebetür befestigt, beispielsweise mittels Schrauben, einer Klebeverbindung oder gelenkig gehalten. In anderen Ausführungsformen ist eine Dichtleiste direkt verbunden und die andere Dichtleiste ist unmittelbar verbunden.

Vorzugsweise weist das erste Dichtungsteil ein erstes Aufnahmeteil auf, das Bestandteil der Schiebetür ist oder zur Befestigung am ortsfesten Element der Schiebetür dient. Die erste Dichtleiste ist im ersten Aufnahmeteil gehalten. Alternativ oder zusätzlich weist das zweite Dichtungsteil ein zweites Aufnahmeteil auf, das Bestandteil der Schiebetür ist oder zur Befestigung am verschiebbaren Türflügel dient. Die zweite Dichtleiste ist im zweiten Aufnahmeteil gehalten. Dies vereinfacht die Montage und die Schiebetürdichtung lässt sich ohne Anpassung der Schiebetür montieren, insbesondere auch nachrüsten.

Das erste und das zweite Aufnahmeteil können wie erwähnt separate Bauteile sein, die auf dem ortsfesten bzw. auf dem verschiebbaren Teil der Schiebetür befestigbar sind. In anderen Ausführungsformen sind die zwei Aufnahmeteile integraler Bestandteil der Schiebetür, z.B. indem die Laufschiene, der Türrahmen, eine Wand, eine Blende oder ein Wandadapter der Schiebetür entsprechend ausgebildet ist.

Die Aufnahmeteile sind vorzugsweise Längsprofile, wobei das ortsfest angeordnete Aufnahmeteil vorzugsweise länger ausgebildet ist als das verschiebbare Aufnahmeteil. Vorzugsweise ist es mindestens annähernd doppelt so lang, so dass eine über den gesamten Verschiebeweg der Schiebetür geführte Bewegung ermöglicht ist.

In einigen Ausführungsformen sind die Dichtleisten steif mit den Aufnahmeteilen verbunden. Vorzugsweise ist jedoch die erste Dichtleiste relativ zum ersten Aufnahmeteil lageveränderbar und/oder die zweite Dichtleiste ist relativ zum zweiten Aufnahmeteil lageveränderbar. Dies ergibt weitere Freiheitsgrade für die Anpassung der Dichtleisten an die örtlichen Gegebenheiten.

Vorzugsweise ist die erste Dichtleiste und/oder die zweite Dichtleiste um eine Achse parallel zur Längsrichtung schwenkbar im ersten bzw. im zweiten Aufnahmeteil gelagert. Die Schwenkbarkeit in Kombination mit der schwimmenden Lagerung ermöglicht eine optimale Anpassung an die örtlichen Gegebenheiten und maximiert die Selbstausgleichung bzw. Selbstausrichtung der Dichtungsvorrichtung.

Die Verbindung zwischen Dichtleiste und Aufnahmeteil kann auf unterschiedliche Art und Weise erfolgen. In bevorzugten Ausführungsformen weist das erste Aufnahmeteil einen ersten Verbindungskörper auf mit einer ersten Lagerungsnut zur Aufnahme der ersten Dichtleiste und/oder das zweite Aufnahmeteil weist einen zweiten Verbindungskörper auf mit einer zweiten Lagerungsnut Aufnahme der zweiten Dichtleiste. Vorzugsweise ist der erste bzw. der zweite Schwenkkörper in der ersten bzw. der zweiten Lagerungsnut angeordnet. Bevorzugt ist eine erste und/oder zweite Lagerungsnut mit einem annähernd runden Querschnitt, wodurch die Verbindung eine optimale Schwenkbarkeit ermöglicht. Vorzugsweise ist eine der zwei Dichtleisten in ihrer Aufnahme in Längsrichtung verschiebbar und die andere nicht. Vorzugsweise sind jedoch beide in ihren Aufnahmen schwenkbar.

Die Befestigung des ersten und/oder des zweiten Aufnahmeteils an der Schiebetür, falls sie nicht bereits ein integraler Bestandteil derselben sind, kann auf unterschiedliche Art und Weise erfolgen. Sie können beispielsweise angeklebt oder angeschraubt sein. Vorzugsweise weisen die Aufnahmeteile eine Basisplatte zur Befestigung an einem der genannten Bauteile der Schiebetür auf, um die Befestigung zu erleichtern.

Die Dichtleisten sind vorzugsweise aus Kunststoff, Aluminium, oder einem Elastomer gefertigt. Sie weisen je nach Ausführungsform eine Beschichtung auf, beispielsweise eine Beflockung oder eine andere Beschichtung, die die Gleiteigenschaften verbessern. Sie können jedoch auch unbeschichtet sein.

Die Aufnahmeteile sind vorzugweise aus Aluminium oder Kunststoff gefertigt.

Vorzugsweise sind die Dichtleisten und/oder die Aufnahmeteile jeweils einteilig ausgebildet.

Eine erfindungsgemässe Schiebetüranordnung weist eine Schiebetür und eine erfindungsgemässe Schiebetürdichtung auf, wobei die erste Dichtleiste der Schiebetürdichtung an einer Laufschiene, einem Türrahmen, einem Wandadapter, einer Blende oder einer Gebäudewand der Schiebetür mittel- oder unmittelbar befestigt ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Figur 1: eine schematische perspektivische Darstellung einer Schiebetür mit geschlossenem Türflügel;
- Figur 2: die Schiebetür gemäss Figur 1 mit offenem Türflügel;
- Figur 3: einen Querschnitt durch einen oberen Bereich der Schiebetür gemäss Figur 1 mit einer erfindungsgemässen Schiebetürdichtung in einer ersten Ausführungsform;
- Figur 4: eine perspektivische Explosionsdarstellung der Schiebetürdichtung gemäss Figur 3;
- Figur 5: einen vergrösserten Ausschnitt der Schiebetürdichtung gemäss Figur 4;
- Figur 6: eine perspektivische Darstellung des oberen Bereichs der Schiebetür mit Schiebetürdichtung gemäss Figur 3, ohne vertikale Dichtleiste;
- Figur 7: die Darstellung gemäss Figur 7 mit vertikaler Dichtleiste;
- Figur 8: einen Längsschnitt durch einen oberen Bereich der Schiebetür mit einer erfindungsgemässen Schiebetürdichtung in einer zweiten Ausführungsform;
- Figur 9: einen Längsschnitt durch einen oberen Bereich der Schiebetür mit einer erfindungsgemässen Schiebetürdichtung in einer dritten Ausführungsform;
- Figur 10: einen Längsschnitt durch einen oberen Bereich der Schiebetür mit einer erfindungsgemässen Schiebetürdichtung in einer vierten Ausführungsform und
- Figur 11: einen Längsschnitt durch einen oberen Bereich der Schiebetür mit einer erfindungsgemässen Schiebetürdichtung in einer fünften Ausführungsform.

### BESCHREIBUNG BEVORZUGTER AUSFÜHRUNGSFORMEN

Die Figuren 1 und 2 zeigen beispielhaft eine Schiebetür, mit welchen sich die erfindungsgemässen Schiebetürdichtungen verwenden lassen. In einem Türrahmen R ist ein Türflügel F in einer oberen Laufschiene S verschiebbar relativ zu einem ortsfesten Teil der Schiebetür gehalten. In diesem Beispiel ist der ortsfeste Teil durch die Gebäudewand bzw. den Rahmen R gebildet. In anderen Ausführungsformen, insbesondere bei Glastüren, ist dies ein eigenständiges Bauteil. Der Boden ist in den Figuren 1 und 2 schematisch dargestellt und weist das Bezugszeichen B auf.

In den Figuren 1 bis 7 ist ein erstes Ausführungsbeispiel der erfindungsgemässen Schiebetürdichtung, montiert in einer Schiebetür erkennbar. Der Türflügel F ist über mindestens ein Verbindungsteil V und mindestens einem Laufrad W, die einen Laufwagen bilden, in der Laufschiene S verschiebbar befestigt. Die Laufschiene S weist entsprechende Nuten zur Aufnahme und Führung des Laufwagens V, W ausgebildet. Das Verbindungsteil V bildet eine Aufhängung für den Türflügel und weist vorzugsweise eine Spindel zur Einstellung der Bodenhöhe, d.h. des Abstandes des Türflügels zum Boden, auf.

Die Schiebetürdichtung weist ein erstes Aufnahmeteil 1, eine erste Dichtleiste 2, eine zweite Dichtleiste 3 und ein zweites Aufnahmeteil 4 auf. Das erste Aufnahmeteil 1 ist am ortsfesten Teil der Schiebetür, hier der Laufschiene S befestigt. Das zweite Aufnahmeteil 2 ist am verschiebbaren Teil, d.h. dem Türflügel F, befestigt. Beide Aufnahmeteile 1, 4 weisen hierzu, wie in Figur 5 erkennbar ist, eine erste bzw. zweite Basisplatte 10, 40 auf.

Das erste Aufnahmeteil 1 weist die erste Basisplatte 10 auf, die eine vorzugsweise plane Oberfläche zur Befestigung am ortsfesten Teil der Schiebetür ausbildet. Es weist ferner einen einteilig an der ersten Basisplatte 10 angeformten ersten Verbindungskörper 11 auf, der eine erste Lagerungsnut 12 ausbildet. Der erste Verbindungskörper 11 ist als geschlitztes Hohlrohr ausgebildet. Die erste Lagerungsnut 12 weist einen runden Querschnitt auf. Die erste Lagerungsnut 12 ist in diesem Beispiel auf derjenigen Seite angeordnet, die der genannten Oberfläche der ersten Basisplatte 10 abgewandt ist und einen Zugang senkrecht zur Oberfläche der ersten Basisplatte 10 ermöglicht. Sie ist somit im montierten Zustand nach unten offen ausgebildet und die Basisplatte 10 ist an der nach unten gerichteten Seite des ortsfesten Teils befestigt.

Das zweite Aufnahmeteil 4 weist die zweite Basisplatte 40 auf, die eine vorzugsweise plane Oberfläche zur Befestigung am ortsfesten Teil der Schiebetür ausbildet. Es weist ferner einen einteilig an der zweiten Basisplatte 40 angeformten zweiten Verbindungskörper 41 auf, der eine zweite Lagerungsnut 42 ausbildet. Der zweite Verbindungskörper 41 ist als geschlitztes Hohlrohr ausgebildet. Die zweite Lagerungsnut 42 weist einen runden Querschnitt auf. Die zweite Lagerungsnut 42 ist in diesem Beispiel auf derjenigen Seite angeordnet, die der genannten Oberfläche der zweiten Basisplatte 40 abgewandt ist und einen Zugang parallel zur Oberfläche der zweiten Basisplatte 40 ermöglicht. Sie ist somit im montierten Zustand nach oben offen ausgebildet und die zweite Basisplatte 40 ist an einer vertikalen Seite des Türflügels F befestigt.

Die Basisplatten 10, 40 und die Verbindungskörper 11, 41 erstrecken sich über die gesamte Länge der jeweiligen als Längsprofilleisten ausgebildeten Aufnahmeteile 1, 4.

Die erste Dichtleiste 2 ist im ersten Aufnahmeteil 1 gehalten. Sie ist, wie in Figur 3 erkennbar, relativ zu schwenkbar gehalten, vorzugsweise gelagert. Die zweite Dichtleiste 3 ist im zweiten Aufnahmeteil 4 gehalten. Sie ist ebenfalls relativ zu diesem schwenkbar gehalten, vorzugsweise gelagert.

Die erste Dichtleiste 2 weist hierzu einen ersten Schenkkörper 21 auf. Der erste Schwenkkörper 21 kann als Vollkörper ausgebildet sein oder wie in diesem Beispiel als Hohlrohr mit einem runden Querschnitt auf. Der erste Schwenkkörper 21 weist ein erste Schwenkkörpernut 22 auf. Die erste Schwenkkörpernut 22 ist vorzugsweise im eingebauten Zustand der Dichtung nach oben offen ausgebildet. Der erste Schwenkkörper 21 ist in der ersten Lagerungsnut 12 aufgenommen. Die geschlitzte Ausbildung der beiden in Eingriff bringbaren Körper 11, 21 vereinfacht den Zusammenbau.

Die erste Dichtleiste 2 ist in Längsrichtung L der Schiebetürdichtung verschiebbar im ersten Aufnahmeteil 1 angeordnet. Er ist somit relativ zur ersten Dichtleiste 1 schwenkbar und verschiebbar.

Die erste Dichtleiste 2 weist ferner einen ersten Dichtungskörper 20 auf, der vorzugsweise einteilig am ersten Schwenkkörper 21 angeformt ist. Der erste Dichtungskörper 20 weist einen u-förmigen Querschnitt auf mit zwei parallel zueinander verlaufenden Seitenwänden, die zwischen sich eine Aufnahmenut 200 ausbilden. Die Aufnahmenut 200 ist auf der dem Schwenkkörper 21 entgegengesetzten Seite offen ausgebildet. Sie ist somit im montierten Zustand der Dichtung nach unten offen ausgebildet.

Die zweite Dichtleiste 3 weist einen zweiten Schenkkörper 31 auf. Der zweite Schwenkkörper 31 kann als Vollkörper ausgebildet sein oder wie in diesem Beispiel als Hohlrohr mit einem runden Querschnitt auf. Der zweite Schwenkkörper 31 weist ein zweite Schwenkkörpernut 32 auf. Die zweite Schwenkkörpernut 32 ist vorzugsweise im eingebauten Zustand der Dichtung nach unten offen ausgebildet. Der zweite Schwenkkörper 31 ist in der zweiten Lagerungsnut 42 aufgenommen. Die geschlitzte Ausbildung der beiden in Eingriff bringbaren Körper 41, 31 vereinfacht den Zusammenbau.

Die zweite Dichtleiste 3 ist in Längsrichtung L der Schiebetürdichtung unverschiebbar im zweiten Aufnahmeteil 4 angeordnet. Er ist lediglich schwenkbar. Dies lässt sich beispielsweise durch entsprechende Formgebung der Schwenkkörpernut und des Schwenkkörpers erzielen. In der dargestellten Ausführungsform dienen nachfolgend beschriebene Abdeckungen 5, die mit in die Nut einsteckbaren Kappen 6 oder mit Schrauben fixiert sind, als beidseitige Anschläge. Die Anschläge lassen sich auch auf andere Art und Weise ausbilden. Die Anschläge haben den Vorteil, dass die zweite Dichtleiste 3 einfacher montierbar lässt, da es in das Aufnahmeteil 4 eingeschoben werden kann. Zudem lassen sich beide Aufnahmeteile 1, 4 gleich ausbilden, so sie als Meterware ausgebildet werden können und wahlweise mit einer der zwei Dichtleisten kombiniert werden können. Dies erhöht die Anzahl möglicher Montagevarianten.

Die zweite Dichtleiste 3 weist ferner einen zweiten Dichtungskörper 30 auf, der vorzugsweise einteilig am zweiten Schwenkkörper 31 angeformt ist. Dieser zweite Dichtungskörper 30 ist vorzugsweise als Vollkörper ausgebildet. Vorzugsweise weist er einen rechteckigen Querschnitt auf. Er ist mindestens im montierten Zustand in die Aufnahmenut 200 der ersten Dichtleiste 2 eingeführt und dort schwimmend gelagert.

Die zweite Dichtleiste 3, das zweite Aufnahmeteil 4 und der damit verbundene Türflügel F lassen sich somit gemeinsam mit der ersten Dichtleiste 2 relativ zum ortsfest montierten ersten Aufnahmemittel 1 und somit zur Laufschiene S verschieben.

Zwischen dem ersten und dem zweiten Aufnahmeteilen 1, 4, insbesondere durch die erste und die zweite Dichtleiste 2, 3 ist eine Barriere ausgebildet., die den Türspalt verschliesst. Diese Barriere definiert eine Querrichtung Q, die senkrecht zur Längsrichtung L verläuft. Ferner verläuft sie in der Fläche der Barriere, insbesondere der Dichtleisten 2, 3, die den Türspalt verschliesst.

Wie in Figur 6 erkennbar ist, erstreckt sich das erste Aufnahmeteil 1 und somit das ortsfest erste Dichtungsteil vorzugsweise über die gesamte Länge der Laufschiene S. Das verschiebbare zweite Dichtungsteil, gebildet durch die erste Dichtleiste 2, die zweite Dichtleiste 3 und das zweite Aufnahmeteil 4, erstreckt sich über die Breite des Türflügels, endet jedoch mindestens auf einer Stirnseite in einem Abstand zu dieser. Dies ermöglicht die Kombination dieser horizontalen Dichtung mit einer vertikalen Dichtung, wie nachfolgend gezeigt ist.

Wie in Figur 4 erkennbar ist, umfasst die Schiebetürdichtung ferner zwei Abdeckungen 5 und zwei Kappen 6. Die Abdeckungen 5 überdecken die zwei Stirnflächen der ersten und zweiten Dichtleiste 2, 3 und somit auch die erste und zweite Lagerungsnut 12, 42. In einigen Ausführungsformen ist lediglich mindestens eine Kappe 6 vorhanden, jedoch keine Abdeckung 5. Die mindestens eine Kappe 6, die vorzugsweise aus einem flexiblen Material besteht, dient als Dichtung gegenüber einer ebenfalls vorzugsweise flexiblen, vertikalen Dichtleiste 7. Sie ist durch eine Durchgangsöffnung 50 der Abdeckung eingesteckt. Wenn sie zusätzlich in die zweite Lagerungsnut 42 eindringt, dient sie gleichzeitig zur Befestigung der Abdeckung. Ist sie flach oder vertieft zur Abdeckung 5 ausgebildet, dient sie lediglich der Befestigung. Dies ist in Figur 7 gut erkennbar.

In Figur 8 ist eine weitere Ausführungsform der erfindungsgemässe Schiebetürdichtung dargestellt. Das ortsfeste erste Aufnahmeteil 1 ist gleich ausgebildet wie das oben beschriebene zweite Aufnahmeteil 4. Es kann somit zur Befestigung an einer ortsfesten vertikalen Fläche, hier dem Türrahmen R, verwendet werden. Das verschiebbare zweite Aufnahmeteil 4 ist gleich ausgebildet wie bereits beschrieben. Es ist nun jedoch auf der oberen horizontalen Fläche des Schiebetürflügels F befestigt. Die erste und die zweite Dichtleiste 2, 3 sind unverändert. Durch dies Ausbildung und Anordnung wird nach wie vor der obere Spalt zwischen Türflügel F und Laufschiene S gedichtet, jedoch in horizontaler Richtung.

Wie durch Vergleich der Ausführungsformen gemäss den Figuren 3 bis 7 und 8 erkennbar ist, lassen sich somit mit denselben Bauteilen unterschiedliche Anordnungen erhalten. Je nach Ausführungsform und Ausbildung der ersten und zweiten Lagerungsnut 12, 42 ist die erste oder die zweite Dichtleiste 2, 3 in Längsrichtung der Leisten verschiebbar in der zugehörigen Lagerungsnut 12, 42 gelagert, wobei die andere Dichtleiste 2, 3 in der zugehörigen Lagerungsnut 12, 42 in Längsrichtung unverschiebbar gelagert ist. In anderen Ausführungsformen erstreckt sich die erste Dichtleiste 2 über die gesamte Länge der Laufschiene, wobei sie unverschiebbar mit dem ersten Aufnahmeteil 1 verbunden ist. Die zweite Dichtleiste 3 ist relativ zur ersten Dichtleiste 2 in Längsrichtung geführt verschiebbar, wobei sie vorzugsweise in Querrichtung Q weiterhin schwimmend gelagert ist, um Bodenanpassungen des Türflügels zu kompensieren.

In Figur 9 sind zwei Schiebetürdichtungen erkennbar, die sich ein gemeinsames zweites Aufnahmeteil 4 teilen. Das zweite Aufnahmeteil ist als U-Profilschiene ausgebildet, das in einer oberen Nut des Türflügels F angeordnet ist. Die U-Profilschiene bildet eine grosse U-förmige Nut zur Befestigung der Aufhängung V und sie weist an den freien Enden ihrer zwei Schenkel je eine kleinere U-förmige Nut auf, die ebenfalls nach oben offen ausgebildet ist.

Diese zwei kleineren Nuten bilden die zweiten Lagerungsnuten 42 zur Aufnahme der zweiten Dichtleiste 3. Die zweite Dichtleiste 3 ist in diesem Beispiel mit einer u-förmigen Aufnahmenut 300 versehen und der Dichtkörper 20 der ersten Dichtleiste 2 ist ein Nutstein mit rechteckigem Querschnitt.

Das erste Aufnahmeteil 1 ist integral mit einem ortsfesten der Schiebetür ausgebildet. In diesem Fall ist es eine Blende E, die mit der Laufschiene S lösbar verbunden ist.

Je nach Ausbildung der Lagerungsnuten 12, 42 der zwei Aufnahmeteile 1, 4 ist die eine oder die andere der zwei Dichtleisten 2, 3 in Längsrichtung verschiebbar bzw. in Längsrichtung unverschiebbar gelagert. Vorzugsweise ist jedoch mindestens eine Dichtleiste 2, 3, vorzugsweise sind beide Dichtleisten 2, 3, schwenkbar gelagert.

In Figur 10 ist ein weiteres Ausführungsbeispiel dargestellt. Die Laufschiene S ist auf einer Längsseite mit einer Blende E verbunden und auf der anderen Längsseite ist ein Wandadapter A vorhanden. Der Wandadapter weist als integralen Bestandteil das erste Aufnahmeteil 1 auf. Das zweite Aufnahmeteil 4 ist wiederum als kleinere Nut eines Einsatzelements ausgebildet, das in eine obere Nut des Türflügels F eingesetzt ist.

In Figur 11 liegt die Laufschiene S selber am Türrahmen R an. Das erste Aufnahmeteil 1 ist gleich ausgebildet wie im ersten Ausführungsbeispiel gemäss den Figuren 3 bis 7. Das zweite Aufnahmeteil 4 weist eine winklige Basisplatte 40, so dass sie an einer Kante des Türflügels F auf zwei Seiten des Türflügels F befestigbar ist.

Durch Vergleich der vorherigen Beispiele mit Figur 11 ist erkennbar, dass die schwimmende Lagerung der ersten bzw. der zweiten Dichtleiste 2, 3 eine hohe Anpassbarkeit der Schiebetürdichtung in Richtung senkrecht zu ihrer Längsrichtung und parallel zur Querrichtung ermöglicht und somit je nach Einbauart eine erhöhte Anpassbarkeit in horizontaler oder in vertikaler Richtung der Schiebetür erlaubt. Ist zudem eine oder zwei zusätzliche Schwenkbarkeiten vorhanden, ist ein sehr hohes Mass an Anpassbarkeit und Flexibilität vorhanden.

Die erfindungsgemässe Schiebetürdichtung lässt sich vielseitig einsetzen und ermöglicht ein reibungsfreies und geräuscharmes Betätigen der Schiebetürdichtung.

### BEZUGSZEICHENLISTE

- 1: erstes Aufnahmeteil
- 10: erste Basisplatte
- 11: erster Verbindungskörper
- 12: erste Lagerungsnut
- 13: U-Profilschiene
- 2: erste Dichtleiste
- 20: erster Dichtkörper
- 200: Aufnahmenut
- 21: erster Schwenkkörper
- 22: erste Schwenkkörpernut
- 3: zweite Dichtleiste
- 30: zweiter Dichtkörper
- 300: Aufnahmenut
- 31: zweiter Schwenkkörper
- 32: zweite Schwenkkörpernut
- 4: zweites Aufnahmeteil
- 40: zweite Basisplatte
- 41: zweiter Verbindungskörper
- 42: zweite Lagerungsnut
- 5: Abdeckung
- 50: Durchgangsöffnung
- 6: Kappe
- 7: vertikale Dichtleiste
- A: Wandadapter
- B: Boden
- E: Blende
- F: Türflügel
- L: Längsrichtung
- Q: Querrichtung
- R: Türrahmen
- S: Laufschiene
- V: Verbindungsteil
- W: Laufrad

## Patentansprüche

1. Schiebetürdichtung zur Dichtung eines Türspalts einer Schiebetür, insbesondere eines oberen Türspalts,
wobei die Schiebetür ein erstes Dichtungsteil zur Befestigung an einem ortsfesten Element (A, E, S) der Schiebetür und ein zweites Dichtungsteil zur Befestigung an einem verschiebbaren Türflügel (F) der Schiebetür aufweist,
wobei das erste Dichtungsteil und das zweite Dichtungsteil parallel zueinander verlaufen und eine Längsrichtung (L) definieren und
wobei das erste Dichtungsteil und das zweite Dichtungsteil gemeinsam eine Barriere ausbilden, um den zwischen dem ortsfesten Element (A, E, S) und dem verschiebbaren Türflügel (F) ausgebildeten Türspalt zu verschliessen,
wobei die Barriere eine Querrichtung definiert, die senkrecht zur Längsrichtung verläuft
**dadurch gekennzeichnet,**
**dass** die Barriere mindestens ein selbstausrichtendes oder ein selbstausgleichendes Element aufweist, das in einem Lager geführt beweglich gehalten ist.

2. Schiebetürdichtung nach Anspruch 1, wobei das mindestens eine selbstausrichtende Element eine erste und/oder eine zweite Dichtleiste (2, 3) ist, die parallel zur Längsrichtung verläuft.

3. Schiebetürdichtung nach Anspruch 2, wobei die erste oder die zweite Dichtungsleiste (2, 3) in einer Richtung parallel zur Querrichtung und/oder parallel zur Längsrichtung schwimmend in der anderen Dichtleiste (3, 2) gelagert ist.

4. Schiebetürdichtung nach einem der Ansprüche 2 oder 3, wobei die erste und die zweite Dichtleiste (2, 3) in Längsrichtung (L) unverschiebbar miteinander verbunden sind, und
a) wobei die erste und die zweite Dichtleiste (2, 3) gemeinsam Bestandteil des zweiten Dichtungsteils sind
oder
b) wobei sie gemeinsam Bestandteil des ersten Dichtungsteils sind.

5. Schiebetürdichtung nach einem der Ansprüche 2 oder 3, wobei die erste und die zweite Dichtleiste (2, 3) in Längsrichtung (L) verschiebbar miteinander verbunden sind, und
wobei die erste oder die zweite Dichtleiste (2, 3) Bestandteil des ersten Dichtungsteils ist und die andere Dichtleiste (3, 2) Bestandteil des zweiten Dichtungsteils ist.

6. Schiebetürdichtung nach einem der Ansprüche 5 oder 6, wobei die erste oder die zweite Dichtungsleiste (2, 3) eine in Längsrichtung verlaufende Aufnahmenut (200, 300) mit einem u-förmigen oder c-förmigen Querschnitt aufweist und die andere Dichtungsleiste (3, 2) ein in Längsrichtung verlaufendes Gegenstück mit passendem Querschnitt aufweist, wobei das Gegenstück in Querrichtung (Q) schwimmend in der Nut gelagert ist.

7. Schiebetürdichtung nach einem der Ansprüche 2 bis 6, wobei die erste Dichtleiste (2) und die zweite Dichtleiste (3) steif oder starr ausgebildet sind.

8. Schiebetürdichtung nach einem der Ansprüche 2 bis 7, wobei die erste und/oder die zweite Dichtleiste (2, 3) um eine parallel zur Längsrichtung (L) verlaufenden Achse schwenkbar ist.

9. Schiebetürdichtung nach Anspruch 8, wobei die mindestens eine schwenkbare Dichtleiste (2, 3) einen sich über ihre gesamte Länge erstreckenden Schwenkkörper (21, 31) aufweist, wobei der Schwenkkörper (21, 31) einen runden Querschnitt aufweist

10. Schiebetürdichtung nach einem der Ansprüche 2 bis 9, wobei das erste Dichtungsteil ein erstes Aufnahmeteil (1) aufweist, wobei die erste Dichtleiste (2) im ersten Aufnahmeteil (1) gehalten ist, und/oder wobei das zweite Dichtungsteil ein zweites Aufnahmeteil (4) aufweist, wobei die zweite Dichtleiste (3) im zweiten Aufnahmeteil (4) gehalten ist.

11. Schiebetürdichtung nach Anspruch 10, wobei die erste Dichtleiste (2) relativ zum ersten Aufnahmeteil (1) lageveränderbar ist und/oder wobei die zweite Dichtleiste (3) relativ zum zweiten Aufnahmeteil (4) lageveränderbar.

12. Schiebetürdichtung nach Anspruch 11, wobei die erste Dichtleiste (2) und/oder die zweite Dichtleiste (3) um eine Achse parallel zur Längsrichtung (L) schwenkbar im ersten bzw. im zweiten Aufnahmeteil (1, 4) gelagert ist.

13. Schiebetürdichtung nach einem der Ansprüche 10 bis 12, wobei das erste Aufnahmeteil (1) einen ersten Verbindungskörper (11) aufweist mit einer ersten Lagerungsnut (12) zur Aufnahme der ersten Dichtleiste (2) und/oder wobei das zweite Aufnahmeteil (4) einen zweiten Verbindungskörper (41) aufweist mit einer zweiten Lagerungsnut (42) zur Aufnahme der zweiten Dichtleiste (3).

14. Schiebetürdichtung nach einem der Ansprüche 9 bis 13, wobei das erste und/oder das zweite Aufnahmeteil (1, 4) eine Basisplatte (10, 41) zur Befestigung an einem der genannten Bauteile (A, E, F, R, S) der Schiebetür aufweist.

15. Schiebetüranordnung mit einer Schiebetür und einer Schiebetürdichtung nach einem der Ansprüche 1 bis 14, wobei die erste Dichtleiste (2) der Schiebetürdichtung an einer Laufschiene (S), einem Türrahmen (R), einem Wandadapter (A), einer Blende (E) oder einer Gebäudewand der Schiebetür mittel- oder unmittelbar befestigt ist.
